# EUROPÄISCHE PATENTSCHRIFT

(11) **EP 4 174 011 B1**
(45) Veröffentlichungstag und Bekanntmachung des Hinweises auf die Patenterteilung: **06.12.2023**
(21) Anmeldenummer: 21205631.1
(22) Anmeldetag: 29.10.2021
(51) Int. Cl.: B66B 9/04, B66B 11/04

(54) **AUFZUGSBEFÖRDERUNGSVORRICHTUNG FÜR PERSONEN UND/ODER GEGENSTÄNDE UND EIN VERFAHREN ZUR BEFÖRDERUNG VON PERSONEN UND/ODER GEGENSTÄNDEN**
ELEVATOR TRANSPORT DEVICE FOR PERSONS AND/OR OBJECTS AND A METHOD FOR CONVEYING PERSONS AND/OR OBJECTS
DISPOSITIF DE DÉPLACEMENT PAR ASCENSEUR POUR PERSONNES ET/OU OBJETS ET PROCÉDÉ DE DÉPLACEMENT DES PERSONNES ET/OU DES OBJETS

(43) Veröffentlichungstag der Anmeldung: 03.05.2023
(73) Patentinhaber: Waterairlift GmbH, 60386 Frankfurt am Main (DE)
(72) Erfinder: Baisch, Wolfram G., 63549 Ronneburg (DE)
(74) Vertreter: Metten, Karl-Heinz

(56) Entgegenhaltungen:
- WO-A1-2017/130176
- DE-U1-202015 006 773
- JP-A- H08 310 769

## Beschreibung

Die vorliegende Erfindung betrifft eine Aufzugsbeförderungsvorrichtung für Personen und/oder Gegenstände. Des Weiteren betrifft die Erfindung ein Verfahren zur Beförderung von Personen und/oder Gegenständen mit einer erfindungsgemäßen Aufzugsbeförderungsvorrichtung.

Aufzugsbeförderungsvorrichtungen für Personen und/oder Gegenstände sind aus dem Stand der Technik hinreichend bekannt. Herkömmliche Systeme sind etwa Seilaufzüge, Treibscheibenaufzüge, Hydraulikaufzüge, Zahnstangenaufzüge, elektromagnetische Aufzüge oder Vakuumaufzüge. Allen diesen Systemen ist gemein, dass sie auf die Zufuhr von großen Mengen externer Energie angewiesen sind.

Ein Ansatz, den hohen Energieverbrauch bekannter Systeme zu verringern, ist die Ausnutzung des Auftriebsprinzips von Schwimmkörpern in oder auf einer Flüssigkeit, insbesondere Wasser.

Die EP 3 279 128 A1 offenbart eine Vorrichtung zum Transport von Personen und/oder Gütern, umfassend mindestens zwei miteinander nach dem Prinzip der kommunizierenden Röhren verbundenen Schächten, in denen eine Flüssigkeit angeordnet ist. Dabei ist mindestens einer der Schächte als Liftschacht ausgebildet, wobei in dem Liftschacht eine Liftkanzel auf der Flüssigkeit schwimmend angeordnet ist und die Liftkanzel einen Korb mit Boden und unter dem Boden angeordnete Gewichtselemente aufweist. Dieses System hat allerdings den Nachteil, dass zur Förderung der Aufzugskabine Flüssigkeit aktiv von einer der beiden Röhren in die andere gepumpt werden muss.

Die DE 2020 15 006 773 U1 offenbart ebenfalls einen Personen-/Lift- und/ oder Waren-/Lift-Aufzug, umfassend eine hiermit mittelbar und/oder unmittelbar in Verbindung stehende schwimmende Auftriebseinheit. Die Auftriebseinheiten werden dazu genutzt, um mit deren gekapselter Auftriebsenergie Auf- bzw. Abfahrten in Gebäuden, ab ca. 100 m und bis ca. 800 m und höher zu ermöglichen. Dies soll bei absoluter Unabhängigkeit der Zufuhr permanent fließender Netzstromenergie, durch die Gesetzmäßigkeit des Gravitationsgesetzes für Abfahrten, für Auffahrten durch/mit schwimmenden Auftriebseinheiten, auf Grundlage und Berechnung des Eigengewichts, unter Hinzuziehung und im Nanobereich computergestützt berechnetem, aktuell bestehendem bzw. dauernd wechselndem aufgenommenen, bzw. dauernd wechselndem abgegebenem Personen- und/oder Waren-Gesamtgewicht, erfolgen. Das offenbarte Aufzugsystem basiert auf dem Auftriebsprinzip. Allerdings lässt auch dieses System Wünsche, besonders im Hinblick auf das verwendete Bremssystem, sowie der Rückgewinnung von Energie, die dazu beitragen können die Energiebilanz von Aufzugssystemen basierend auf dem Auftriebssystem weiter zu verbessern, offen.

Um die Nachteile der aus dem Stand der Technik bekannten Aufzugssysteme zu überwinden, lag der Erfindung die Aufgabe zugrunde, ein Aufzugssystem zur Verfügung zu stellen, das einen möglichst ressourcenschonenden Betrieb ermöglicht und gleichzeitig, insbesondere im Hinblick auf das Fahrverhalten der Auftriebseinheiten, weiter verbessert wird.

Demgemäß wurde eine Aufzugsbeförderungsvorrichtung für Personen und/oder Gegenstände gefunden, umfassend mindestens eine flüssigkeitsgeflutete oder mit Flüssigkeit flutbare Röhre, umfassend eine Röhrenwand mit einer inneren Röhrenwandung und einer äußeren Röhrenwandung, mindestens eine in der Röhre, insbesondere konzentrisch, angeordnete Schwimmeinheit, insbesondere mehrere konzentrisch angeordnete Schwimmeinheiten, mit einer Innen- und Außenseite, mindestens eine außerhalb der Röhre angeordnete oder anordenbare, insbesondere angeordnete Beförderungskabine, insbesondere mehrere Beförderungskabinen, mit mindestens einer Kabinentür und einer Kabinenwandung mit einer Kabineninnen- und Kabinenaußenseite und optional mindestens einen Beförderungskanal, insbesondere Aufzugs- bzw. Liftschacht, wobei die mindestens eine Beförderungskabine und die mindestens eine Schwimmeinheit über eine oder mehrere Verbindungseinheiten miteinander verbindbar oder verbunden sind, wobei die mindestens eine Beförderungskabine über die mindestens eine Schwimmeinheit der mindestens einen, flüssigkeitsgefluteten oder mit Flüssigkeit flutbaren, Röhre steuerbar, insbesondere höhenverfahrbar, ist, wobei die Schwimmeinheit mindestens ein Pumpensystem und mindestens eine Versorgungseinheit, umfassend mindestens einen Kompressor, umfasst, wobei die mindestens eine Schwimmeinheit mindestens einen Auftriebskörper, insbesondere in Form mindestens einer Luftkammer, insbesondere Pressluftkammer, und/oder, insbesondere und, mindestens einen Abtriebskörper, insbesondere in Form mindestens eines Ballasttanks, umfasst, wobei die mindestens eine Schwimmeinheit mindestens einen, insbesondere mittigen, Durchdringungskanal, umfassend eine Kanalinnen- und Kanalaußenseite, aufweist, der sich durch die mindestens eine Schwimmeinheit, insbesondere durch den mindestens einen Auftriebskörper und den mindestens einen Abtriebskörper, sowie gegebenenfalls die mindestens eine Versorgungseinheit erstreckt. Mit der erfindungsgemäßen Aufzugsbeförderungsvorrichtung hat sich überraschenderweise gezeigt, dass die Schwimmeinheiten, die über mindestens einen Durchdringungskanal verfügen, eine optimale Flüssigkeitsdurchflussfunktion aufweisen und so eine geschmeidige und störungsfreie Gleitstabilität der Schwimmeinheit erlauben, was zu verbesserten Fahreigenschaften des Aufzugsbeförderungssystems führt.

Bevorzugt sind dabei solche Ausführungsformen, bei denen sich der mindestens eine Durchdringungskanal durch die mindestens eine Schwimmeinheit, insbesondere durch den mindestens einen Auftriebskörper und den mindestens einen Abtriebskörper, sowie die mindestens eine Versorgungseinheit erstreckt.

In einer alternativen Ausführungsform der erfindungsgemäßen Aufzugsbeförderungsvorrichtung, bei der die mindestens eine Schwimmeinheit nur einen Durchdringungskanal aufweist, ist dieser vorzugsweise konzentrisch angebracht.

Die Röhre kann zweckmäßiger Weise einen runden Querschnitt oder einen polygonalen Querschnitt aufweisen. Hierbei kann die Röhre und/oder die mindestens eine Schwimmeinheit so eingerichtet und ausgelegt sein, dass sich mehrere Schwimmeinheiten sowie mit diesen Schwimmeinheiten in Verbindung stehende Beförderungskabinen gleichzeitig auf einer horizontalen Ebene der Röhre miteinander in eine Richtung und/oder aneinander vorbei in entgegengesetzte Richtungen bewegen.

In einer alternativen Ausführungsform verfügt die Aufzugsbeförderungsvorrichtung über einen Beförderungskanal, insbesondere Aufzugs- oder Liftschacht, der die Beförderungskabine ganz oder teilweise umschließt und dabei getrennt von der flüssigkeitsgefluteten oder mit Flüssigkeit flutbaren Röhre vorliegt. Hierbei ist es auch vorstellbar, dass die flüssigkeitsgeflutete oder mit Flüssigkeit flutbare Röhre so gestaltet ist, dass nur ein Teil, beispielsweise die Hälfte, einer, beispielsweise runden, Röhre, mit Flüssigkeit geflutet oder flutbar ist und der durch eine Zwischenwand abgetrennte Bereich der Röhre den Beförderungskanal darstellt.

Solche erfindungsgemäßen Aufzugsbeförderungsvorrichtungen haben sich als vorteilhaft erwiesen, bei denen der Durchdringungskanal dazu ausgelegt und eingerichtet ist, von der die mindestens eine Schwimmeinheit umgebenden Flüssigkeit durchströmt zu werden, wobei der mindestens eine Durchdringungskanal ferner zwei Öffnungen mit je einem Öffnungsrand und einen inneren Durchmesser, insbesondere einen inneren Durchmesser, der kleiner als der Durchmesser der Öffnung im Bereich des Öffnungsrandes ist, aufweist. Durch den sich im Bereich seiner Öffnungen verjüngenden Durchdringungskanal, können noch bessere Strömungseigenschaften der Schwimmeinheit erreicht werden.

In einer weiteren Ausführungsform der erfindungsgemäßen Aufzugsbeförderungsvorrichtung kann vorgesehen sein, dass die Röhre an deren innerer Röhrenwandung mindestens eine Aufnahme, insbesondere in Form mindestens einer Führungsschiene, aufweist und dass die mindestens eine Schwimmeinheit an deren Außenseite mindestens einen Kraftwandler, insbesondere in Form mindestens eines Rades oder einer Rolle, aufweist, wobei die mindestens eine Aufnahme, insbesondere in Form der mindestens einen Führungsschiene, ausgelegt und eingerichtet ist, um den mindestens einen Kraftwandler, insbesondere in Form des mindestens eines Rades oder einen Rolle, höhenverfahrbar aufzunehmen und/oder dass die Röhre an deren inneren Röhrenwandung mindestens einen Kraftwandler, insbesondere in Form mindestens eines Rades oder einer Rolle, aufweist und dass die mindestens eine Schwimmeinheit an deren Außenseite mindestens eine Aufnahme, insbesondere in Form mindestens einer Führungsschiene, aufweist, wobei die mindestens eine Aufnahme, insbesondere in Form mindestens einer Führungsschiene, ausgelegt und eingerichtet ist, um den mindestens einen Kraftwandler, insbesondere in Form mindestens eines Rades oder einer Rolle, höhenverfahrbar aufzunehmen.

In einer weiteren Ausführungsform der Aufzugsbeförderungsvorrichtung für Personen und/oder Gegenstände stellen die mindestens eine Aufnahme und der mindestens Kraftwandler ein elektromagnetisches Energieumwandlungssystem dar oder umfassen dieses. Das elektromagnetische Energieumwandlungssystem kann dabei insbesondere ausgelegt und eingerichtet sein, um durch die Bewegung des Kraftwandlers in der Aufnahme bei Auf-und/oder Abfahrten, insbesondere und, der mindestens einen Schwimmeinheit elektrischen Energie zu erzeugen, wobei das Energiegewinnungssystem ausgelegt und eingerichtet ist, die erzeugte elektrische Energie der Aufzugsbeförderungsvorrichtung für Personen und/oder Gegenstände zur Verfügung zu stellen.

In einer bevorzugten Ausführungsform der erfindungsgemäßen Aufzugsbeförderungsvorrichtung stellt die Flüssigkeit in der flüssigkeitsgefluteten oder mit Flüssigkeit flutbaren Röhre Wasser dar, vorzugsweise Wasser mit einer Temperatur von > 0°C, insbesondere mit einer Temperatur von 4°C. Wasser weist unter Standardbedingungen bei ca. 4°C seine größte Dichte auf, was sich positiv auf die Strömungseigenschaften der mindestens einen Schwimmeinheit auswirkt.

Bevorzugt sind solche Ausführungsformen, bei denen die in der Röhre befindliche Flüssigkeit Wasser und Additive, insbesondere rheologiemodifizierende Additive, umfasst. Zweckmäßiger Weise kann die Temperatur der Wasser und Additive umfassenden Flüssigkeit so ausgewählt werden, dass deren Dichte im flüssigen Zustand zu verbesserten Fahreigenschaften der mindestens einen Schwimmeinheit führt.

In einer weiteren Ausführungsform der erfindungsgemäßen Aufzugsbeförderungsvorrichtung für Personen und/oder Gegenstände umfasst die mindestens eine flüssigkeitsgeflutete oder mit Flüssigkeit flutbare Röhre zwischen der inneren Röhrenwandung und der äußeren Röhrenwandung ein Temperiersystem, ausgelegt und eingerichtet, die Temperatur der in der Röhre befindlichen Flüssigkeit konstant zu halten.

Das Temperiersystem umfasst dabei zweckmäßiger Weise mindestens einen Temperatursensor und ein oder mehrere Temperiereinheiten, z.B. Heiz- und/oder Kühleinheiten. In einer Ausführungsform kann der mindestens einen Temperatursensor integraler Bestandteil der Röhrenwand, sein.

In einer weiteren Ausführungsform der erfindungsgemäßen Aufzugsbeförderungsvorrichtung kann der mindestens einen Temperatursensor externer Bestandteil der Röhrenwand, insbesondere in Form von mindestens einem Oberflächentemperatursensor auf der inneren Röhrenwandung und/oder Bestandteil der mindestens einen Schwimmeinheit sein.

Der mindestens eine Temperatursensor ist zweckmäßiger Weise dazu ausgelegt und eingerichtet, um Anomalien der Wassertemperatur zu detektieren und an eine Datenverarbeitungseinrichtung zu übermitteln, die wiederum über Steuerung des Temperiersystems der Röhre die Einhaltung der Normtemperatur der in der Röhre befindlichen Flüssigkeit gewährleistet.

In einer weiteren bevorzugten Ausführungsform der erfindungsgemäßen Aufzugsbeförderungsvorrichtung umfasst die Versorgungseinheit Batterien und/oder Akkumulatoren und/oder, insbesondere und, eine Datenverarbeitungsvorrichtung, wobei vorzugsweise die Position der mindestens einen Versorgungseinheit innerhalb der mindestens einen Schwimmeinheit in Richtung vom ersten Öffnungsende zum zweiten Öffnungsende und/oder, insbesondere oder, vom zweiten Öffnungsende zum ersten Öffnungsende linear veränderbar ist. Eine so ausgestaltete Versorgungseinheit weist gleich mehrere Vorteile auf. In den Batterien bzw. Akkumulatoren kann elektrische Energie gespeichert werden, sodass die Aufzugsbeförderungsvorrichtung nicht zwingend auf eine permanente externe Stromversorgung angewiesen ist. Die Verfahrbarkeit der Versorgungseinheit erhöht die Flexibilität bei der Gewichtsverteilung innerhalb der Schwimmeinheit weiter und ermöglicht es, das Volumen bzw. das Gewicht der Auftriebs- bzw. Abtriebskörper jederzeit anzupassen.

In einer weiteren bevorzugten Ausführungsform der erfindungsgemäßen Aufzugsbeförderungsvorrichtung weist der mindestens eine Abtriebskörper, insbesondere der mindestens eine Ballasttank, mindestens ein Pumpensystem auf, ausgelegt und eingerichtet, Flüssigkeit durch Ventile, insbesondere Einlass- und Auslassventile, in der Wandung der Schwimmeinheit anzusaugen, insbesondere bei der Abfahrt und/oder einer geringen Beförderungslast, oder auszudrücken, insbesondere bei der Auffahrt und/oder einer hohen Beförderungslast.

Ventile im Sinne der Erfindung können insbesondere auch Hochdruckventile sein.

Bei Abfahrten aus hohen Gebäudeetagen und folglich eines niedrigen Außendrucks auf die Schwimmeinheit, ermöglicht es das mindestens eine Pumpensystem den Innenpressluftdruck aus den Ballasttankkammern abzulassen, um dadurch wieder Ballast-Flüssigkeits-Volumina über die Ventile, insbesondere die Einlass- und Auslassventile, in die Ballasttanks einströmen zu lassen. Das Pumpen- bzw. Kompressorsystem ermöglicht es ferner bei Auffahrten, ausgehend von konstant bereitstehender Pressluftdruckleistung der Kompressoren, beispielsweise von ca. 100 bis ca. 1000 bar, bzw. je nach Gebäudehöhe auch wesentlich höheren Drücken, Flüssigkeitsvolumina aus den Ballasttanks, über Ventile, insbesondere Einlass- und Auslassventile, in die Umgebungsflüssigkeit der Röhre auszupressen.

In einer besonders bevorzugten Ausführungsform der erfindungsgemäßen Aufzugsbeförderungsvorrichtung umfasst die mindestens eine Verbindungseinheit mindestens einen entgegensetzt gepolten Magneten an der Schwimmeinheit und der Beförderungskabine. Alternativ oder zusätzlich kann die Verbindungseinheit zwischen der mindestens einen Beförderungskabine und der mindestens einen Schwimmeinheit mindestens eine Kugellager-Zahnrad-Drehachsen-Einheit aufweist, ausgelegt und eingerichtet, um über an den Achsensenden der Drehachse befindlichen Zahnrädern eine kraftschlüssige Verbindung mit den an den jeweiligen der Röhrenwand gegenüberliegenden Außenseiten der mindestens einen Beförderungskabine und der mindestens einen Schwimmeinheit angebrachten mindestens einen Führungsschiene einzugehen. In einer konkreten Ausgestaltung kann dabei vorgesehen sein, dass die Beförderungskabine an der der Röhrenwand gegenüberliegenden Kabinenaußenseite mindestens eine erste Führungsschiene, ausgelegt und eingerichtet zur Wechselwirkung mit Zahnrädern, aufweist und dass die Schwimmeinheit an der der Röhrenwand gegenüberliegenden Außenseite der Schwimmeinheit mindestens eine zweite Führungsschiene, ausgelegt und eingerichtet zur Wechselwirkung mit Zahnrädern, aufweist. Hierbei hat die Verbindungseinheit zwischen der mindestens einen Beförderungskabine und der mindestens einen Schwimmeinheit mindestens eine Kugellager-Zahnrad-Drehachsen-Einheit zu umfassen, ausgelegt und eingerichtet, um über an den Achsensenden der Drehachse befindlichen Zahnrädern eine kraftschlüssige Verbindung, gegebenenfalls unter Zwischenschaltung eines Zahnradsystems aus mehreren Zahnrädern, mit der ersten bzw. zweiten Führungsschiene einzugehen.

Durch die Verbindungseinheiten ist es überraschender Weise gelungen, eine sichere und zuverlässige Verbindung zwischen Beförderungskabine und Schwimmeinheit zu gewährleisten. Trotz des Vorhandenseins einer Drehachse, die durch die Röhrenwandung geführt wird, ist gewährleistet, dass keine Flüssigkeit aus der flüssigkeitsführenden Röhre nach außen gelangen kann. Gleichzeitig kann mit einer solchen die Schwimmeinheit und die Beförderungskabine verbindenden Verbindungseinheit auf Führungsseile verzichtet werden. Die Kugellager-Zahnrad-Drehachsen-Einheiten sind so ausgelegt und eingerichtet, dass eine Bewegung der Schwimmeinheit eine gleichgerichtete Bewegung der Beförderungskabine auslöst. Bewegt sich die Schwimmeinheit beispielweise in die Höhe, bewegt sich auch die Beförderungskabine in die Höhe. Hierzu verfügt die Kugellager-Zahnrad-Drehachsen-Einheit gegebenenfalls über ein System aus mehreren Zahnrädern, die so ineinander greifen, dass eine gleichgerichtete Bewegung von Schwimmeinheit und Beförderungskabine, wie oben beschreiben, ausführbar ist.

In einer weiteren Ausführungsform der erfindungsgemäßen Aufzugsbeförderungsvorrichtung umfasst die mindestens eine Verbindungseinheit, welche die mindestens eine Kugellager-Zahnrad-Drehachsen-Einheit umfasst, Dichtungen, insbesondere nahtlos in die Röhrenwand integrierte Dichtungen. Solche Dichtungen sollen ein Austreten der in der Röhre befindlichen Flüssigkeit im Wesentlichen, insbesondere vollständig, verhindern.

Die Dichtigkeit an Nahtstellen der Säulenwand, insbesondere an den Verbindungseinheiten, wird dabei durch den im Inneren der Röhre wirkenden Flüssigkeitsdruck auf die inneren Dichtungen gewährleistet. Hierbei kann vorgesehen sein, dass die mindestens eine Verbindungseinheit ein Gehäuse umfasst, wobei das Gehäuse die Abgrenzung der Verbindungseinheit zur Röhrenwand darstellt, wobei das Gehäuse in Richtung der äußeren Röhrenwandung konisch zuläuft.

In einer besonders energieeffizienten Ausführungsform der erfindungsgemäßen Aufzugsbeförderungsvorrichtung, befindet sich entlang des mindestens einen Durchdringungskanals der mindestens einen Schwimmeinheit mindestens eine Energiegewinnungseinheit, insbesondere in Form mindestens eines Wasserrads, mindestens einer Wasserschaufel oder mindestens eines Wasserpaddels, wobei die mindestens eine Energiegewinnungseinheit durch die durch das Auf- und/ oder, insbesondere und, Abfahren der Schwimmeinheit in dem mindestens einen Durchdringungskanal erzeugten Flüssigkeitsströmung antreibbar ist. Es hat sich gezeigt, dass der Durchdringungskanal überraschenderweise nicht nur die Strömungseigenschaften der mindestens einen Schwimmeinheit verbessert, sondern auch dazu genutzt werden kann, um im mindestens einen Durchdringungskanal mindesten eine Energiegewinnungseinheit zu platzieren. Diese kann verlässlich bei Auf- und Abfahrten der mindestens einen Schwimmeinheit Bewegungsenergie in elektrische Energie umwandeln und der Aufzugsbeförderungsvorrichtung zur Verfügung stellen. Dies erhöht die Energieeffizienz des Systems signifikant.

In einer weiteren Ausführungsform der erfindungsgemäßen Aufzugsbeförderungsvorrichtung befindet sich auf der Außenseite der mindestens einen Schwimmeinheiten mindestens eine Energiegewinnungseinheit, insbesondere in Form von mindestens einem Wasserrad, mindestens einer Wasserschaufel oder mindestens eines Wasserpaddels, wobei die mindestens eine Energiegewinnungseinheit durch die durch das Auf- und Abfahren der mindestens einen Schwimmeinheit erzeugte Flüssigkeitsströmung antreibbar ist.

In einer besonders bevorzugten Ausführungsform der erfindungsgemäßen Aufzugsbeförderungsvorrichtung umfasst die mindestens eine, insbesondere flüssigkeitsgeflutete, Röhre an ihrer Röhrenwandung im Inneren und/oder Äußeren der Röhre mindestens einen ersten elektromagnetischen Energieumwandler, insbesondere auch umfassend mindestens ein Brems- und Rekuperationssystem, wobei der mindestens eine erste elektromagnetische Energieumwandler ausgelegt und eingerichtet ist, die Bewegungsenergie der mindestens einen Schwimmeinheit in elektrische Energie umzuwandeln, sowie insbesondere in den in der mindestens einen Versorgungseinheit befindlichen Akkumulatoren zu speichern und/oder, insbesondere und, die Aufzugsbeförderungsvorrichtung abzubremsen. Alternativ sowie insbesondere zusätzlich kann die mindestens eine Beförderungskabine an ihrer der Röhrenwand benachbarten Außenseite mindestens einen zweiten elektromagnetischen Energieumwandler, insbesondere auch umfassend mindestens ein Brems- und Rekuperationssystem, aufweisen, wobei der mindestens eine zweite elektromagnetische Energieumwandler ausgelegt und eingerichtet ist, die Bewegungsenergie der Beförderungskabine in elektrische Energie umzuwandeln, sowie insbesondere in den in der mindestens einen Versorgungseinheit befindlichen Akkumulatoren zu speichern, und/oder, insbesondere und, die Aufzugsbeförderungsvorrichtung abzubremsen. Es hat sich überraschenderweise gezeigt, dass sich für die erfindungsgemäßen Aufzugsbeförderungsvorrichtungen, die auf dem Auftriebsprinzip beruhen, Brems- und Rekuperationssysteme besonders vorteilhaft eingesetzt werden können. So wird durch ein permanentes elektromagnetisches Bremsen der Aufzugsbeförderungsvorrichtung konstant eine optimale Beförderungsgeschwindigkeit erzielt. Gleichzeitig kann durch die sich aneinander vorbeibewegenden elektromagnetischen Felder bei Auf- und Abfahrten elektrische Energie zurückgewonnen werden, indem Bewegungsenergie in elektrische Energie umgewandelt wird. Diese elektrische Energie kann dann entweder direkt von der Aufzugsbeförderungsvorrichtung verbraucht werden oder in den Akkumulatoren der mindestens einen Schwimmeinheit gespeichert werden. Somit ist es möglich, die erfindungsgemäße Aufzugsbeförderungsvorrichtung im Wesentlichen energieautark zu betreiben, ohne auf die ständige Zufuhr von externer elektrischer Energie angewiesen zu sein. Selbstverständlich ist es im Bedarfsfall, besonders während Standzeiten, möglich, zusätzlich elektrische Energie aus dem Stromnetz in die Batterien der mindestens einen Versorgungseinheit einzu speisen.

In einer weiteren Ausführungsform der erfindungsgemäßen Aufzugsbeförderungsvorrichtung weist die mindestens eine Schwimmeinheit an der dem mindestens einen Durchdringungskanal umgebenden Kanalinnenseite mindestens ein Pressluftrohr, umfassend Ventile, insbesondere Einlass- und Auslassventile, auf, wobei sich das mindestens eine Pressluftrohr, insbesondere parallel zu der Kanalinnenseite zwischen den beiden Öffnungen erstreckt, wobei das mindestens eine Pressluftrohr ausgelegt und eingerichtet ist, Luft, insbesondere Heiß- und/oder Kaltluft, über den mindestens einen Kompressor der mindestens einen Versorgungseinheit in den mindestens einen Auftriebskörper, insbesondere die mindestens eine Pressluftkammer, der mindestens einen Schwimmeinheit zu pressen und/oder die Luft aus dem mindestens einen Auftriebskörper, insbesondere der mindestens einen Pressluftkammer, herauszulassen. Die äußeren Pressluftröhren stellen in überraschend effizienter Weise den inneren Gegendruckausgleich der Schwimmeinheit sicher, um gegen die schwankenden Außendrücke auf die Außenhülle der mindestens einen Schwimmeinheit zu wirken, die sich je nach der Höhe der auf die Schwimmeinheit wirkenden Wassersäule verändern können.

Die Steuerung der Auf- und Abtriebskraft der mindestens einen Schwimmeinheiten kann in einer weiteren Ausgestaltungform der erfindungsgemäßen Aufzugsbeförderungsvorrichtung dadurch verbessert werden, dass der mindestens eine Auftriebskörper, insbesondere in Form mindestens einer Pressluftkammer, an seiner Innenseite über ein Temperiersystem verfügt, das ausgelegt und eingerichtet ist, die Pressluft in dem mindestens einen Auftriebskörper, insbesondere in der mindestens einer Pressluftkammer, zu temperieren, insbesondere zu erwärmen oder zu kühlen. Die Zuschaltung eines Temperiersystems führt zu einer Erhitzung der Luftvolumina in dem Auftriebskörper und somit zu einer Veränderung der Dichte der Luft. Die Temperierung kann dabei stufenlos gedrosselt werden, was zu einer stufenlosen Reduzierung der Auftriebsenergie führt. Letztlich kann das Temperiersystem somit in überraschender Weise grundsätzlich dabei helfen, gleichbleibende Auf- und Abfahrtsgeschwindigkeiten sicherzustellen.

In einer weiteren Ausführungsform der erfindungsgemäßen Aufzugsbeförderungsvorrichtung umfasst die mindestens eine, insbesondere flüssigkeitsgeflutete, Röhre mindestens eine Schleuse, insbesondere eine Vielzahl an Schleusen, wobei die mindestens eine Schleuse ausgelegt und eingerichtet ist, die Höhenverfahrbarkeit der mindestens einen Schwimmeinheit zu blockieren, wobei die mindestens eine Schleuse vorzugsweise von einer zentralen Steuereinrichtung der Aufzugsbeförderungsvorrichtung steuerbar ist. Solche Schleusen haben den Vorteil, dass Teilbereiche der flüssigkeitsführenden Röhren jederzeit abgetrennt werden können. Dies erhöht die Sicherheit des Gesamtsystems, insbesondere bei großen Höhen.

In einer besonders sicheren Ausführungsform der erfindungsgemäßen Aufzugsbeförderungsvorrichtung umfasst die mindestens eine Beförderungskabine, insbesondere sämtliche Beförderungskabinen, mindestens einen Elektromotor, ausgelegt und eingerichtet die Beförderungskabine, insbesondere bei Ausfall der mit ihr verbundenen mindestens einen Schwimmeinheit nach oben und/oder nach unten, insbesondere nach oben zu fahren, wobei der Elektromotor, insbesondere die Elektromotoren, vorzugsweise von der zentralen Steuereinrichtung der Aufzugsbeförderungsvorrichtung steuerbar ist/sind. Das Zurverfügungstellen eines Elektromotors hat den Vorteil, dass im Falle eines Ausfalls der Auftriebsfunktion der Aufzugsbeförderungsvorrichtung dennoch eine Verfahrbarkeit der Aufzugsbeförderungsvorrichtung gewährleistet werden kann. Somit können auch in einem Notfall Passagiere zum nächsten Ausgang befördert werden. Hierdurch soll im Notfall eine möglichst schnelle Rettung der Beförderungskabineninsassen ermöglicht werden. Ebenfalls kann vorgesehen sein, dass der mindestens eine Elektromotor in einer Notsituation auch direkt von der Beförderungskabine steuerbar ist.

In einer weiteren besonders sicheren Ausführungsform der erfindungsgemäßen Aufzugsbeförderungsvorrichtung umfasst die mindestens eine Beförderungskabine, insbesondere sämtliche Beförderungskabinen, ein Notfallbremssystem, ausgelegt und eingerichtet die Beförderungskabine, insbesondere bei Ausfall der mit ihr verbundenen mindestens einen Schwimmeinheit, insbesondere bei der Abfahrt, anzuhalten, wobei das Notfallbremssystem, insbesondere die Bremssysteme, von der zentralen Steuereinrichtung der Aufzugsbeförderungsvorrichtung steuerbar ist/ sind. Mit einem solchen Bremssystem kann im Notfall ein Abstürzen der Aufzugsbeförderungsvorrichtung verhindert werden. Ebenfalls kann vorgesehen sein, dass das Notfallbremssystem in einer Notsituation auch direkt von der Beförderungskabine steuerbar ist.

Hierbei handelt es sich bei der zentralen Steuereinrichtung im Allgemeinen um eine Datenverarbeitungsvorrichtung, die beispielsweise in einer Überwachungszentrale unterbracht ist, von der aus ein und/oder mehrerer, insbesondere mehrere, Aufzugsbeförderungsvorrichtungen überwacht und gesteuert werden können. Insbesondere in Gefahrensituationen kann die zentrale Steuereinrichtung die Aufzugsbeförderungsvorrichtung zur Gefahrenabwehr steuern. Ebenfalls kann vorgesehen sein, die mindestens eine Schleuse, den mindestens einen Elektromotor und/oder das mindestens eine Notfallbremssystem auch direkt aus der Beförderungskabine zu steuern.

In einer weiteren Ausführungsform der erfindungsgemäßen Aufzugsbeförderungsvorrichtung für Personen und/oder Gegenstände umfasst die mindestens eine Schwimmeinheit mindestens einen Kollisionsschutz, insbesondere einen auf Schallwellenmessung basierenden Kollisionsschutz, insbesondere im Bereich der Öffnungen des Durchdringungskanals. Durch den Kollisionsschutz kann eine Kollision der mindestens einen Schwimmeinheit bei Auf- und/0der Abfahrten der mindestens einen Schwimmeinheit sicher verhindert werden, insbesondere wenn sich mehrere Schwimmeinheiten, die jeweils mit einer Beförderungskabine verbunden sind, in einer Röhre bewegen. Hierbei können sich auch mehrere Schwimmeinheiten, die jeweils mit einer Beförderungskabine verbunden sind, parallel zueinander bewegen, beispielsweise auch im Gegenverkehr, wenn die Röhre entsprechend groß ausgelegt ist.

In einer besonders bevorzugten Ausführungsform der erfindungsgemäßen Aufzugsbeförderungsvorrichtung umfasst die mindestens eine Beförderungskabine, insbesondere sämtliche Beförderungskabinen, ferner mindestens einen Lastensensor, ausgelegt und eingerichtet das Gesamtgewicht der Personen und/oder Gegenstände, insbesondere und, in der Beförderungskabine zu ermitteln. Der mindestens eine Lastensensor ist vorzugsweise mit der Datenverarbeitungsvorrichtung der Schwimmeinheit verbunden, wobei die Datenverarbeitungseinheit ausgelegt und eingerichtet ist, bei zu hohem Gesamtgewicht das mindestens eine Pumpensystem zu aktivieren oder deaktivieren. Durch akkurates Erfassen des Gesamtgewichts der mindestens einen Beförderungskabine kann die Beförderungsgeschwindigkeit optimal gesteuert werden. Dies hat den Vorteil, dass unabhängig vom Gesamtgewicht der mindestens einen Beförderungskabine eine störungsfreie Fahrt sichergestellt ist.

In einer weiteren besonders bevorzugten Ausführungsform der erfindungsgemäßen Aufzugsbeförderungsvorrichtung ist die Datenverarbeitungsvorrichtung ausgelegt und eingerichtet, die Beförderungsgeschwindigkeit durch Steuern des Gesamtgewichts der mindestens einen Schwimmeinheit und der damit verbundenen mindestens einen Beförderungskabine konstant zu halten. Hierbei kann das Steuern des Gesamtgewichtes der mindestens einen Schwimmeinheit und der damit verbundenen mindestens einen Beförderungskabine dynamisch computerbasiert erfolgen. Das Steuern des Gesamtgewichtes der Schwimmeinheit sorgt für ein sich dynamisch anpassendes Geschwindigkeit der Schwimmeinheit und stellt damit sicher, dass die Aufzugsbeförderungsvorrichtung jederzeit an die sich verändernden Systemparameter, wie Gewicht, Auftriebskraft, Außendruck oder Temperatur reagieren kann. So wird eine angenehme und störungsfreie Beförderung möglich.

Die der Erfindung zu Grunde liegende Aufgabe wird ferner gelöst durch ein Verfahren zur Beförderung von Personen und/oder Gegenständen mit einer Aufzugsbeförderungsvorrichtung, wie zuvor beschreiben, umfassend die Schritte, insbesondere in dieser Reihenfolge:
a) Aufnahme von Personen und/oder Gegenständen über die mindestens eine Kabinentür der Beförderungskabine,
b) Auftrieb der mindestens einen Schwimmeinheit in der mindestens einen flüssigkeitsgefluteten oder mit Flüssigkeit flutbaren Röhre, gegebenenfalls unter Entleerung des mindestens einen Belasttanks,
c) Anheben der mindestens einen Beförderungskabine durch Inkontaktstehen dieser mit der mindestens einen Schwimmeinheit und Beförderung der Personen und/oder Gegenstände in die Höhe,
d) gegebenenfalls Erzeugung und Speicherung von elektrischer Energie durch den mindestens einen Energieumwandler,
e) Anhalten der mindestens einen Schwimmeinheit und der mit dieser in Verbindung stehenden mindestens einen Beförderungskabine an einer vorbestimmten Höhe, insbesondere Etage eines Gebäudes, insbesondere durch vorherige Eingabe der Etage in eine Eingabevorrichtung,
f) gegebenenfalls Abgabe der Personen und/oder Gegenstände über die mindestens eine Kabinentür der mindestens einen Beförderungskabine, und
g1) Senkung der mindestens einen Schwimmeinheit unter gegebenenfalls Flutung des mindestens einen Ballasttanks mit Flüssigkeit und gleichzeitiges Senken der mit der mindestens einen Schwimmeinheit in Kontakt stehenden mindestens einen Beförderungskabine und Beförderung der Personen und/oder Gegenstände in die Tiefe oder
g2) weitere Auffahrt unter gegebenenfalls weiterer Entleerung des mindestens einen Ballasttanks und gleichzeitiger Auftrieb der mit der mindestens einen Schwimmeinheit verbundenen mindestens einen Beförderungskabine und Beförderung der Personen und/ oder Gegenstände weiter in die Höhe.

In einer bevorzugten Variante des erfindungsgemäßen Verfahrens umfasst das Verfahren neben den Schritte a) bis g1) oder g2) die Schritte, insbesondere während und/ oder nach Schritt a) und/ oder f):
h) Berechnung des Gesamtgewichts der Personen und/oder der Gegenstände in der Beförderungskabine durch den mindestens einen Lastensensor,
i) Weiterleitung des ermittelten Gesamtgewichts an die Datenverarbeitungsvorrichtung, und/oder
j) automatische Aktivierung bzw. Inaktivierung des mindestens einen Pumpensystems des mindestens einen Ballasttanks.
j) automatische Aktivierung bzw. Inaktivierung des mindestens einen Pumpensystems.

Mit der vorliegenden Erfindung geht die überraschende Erkenntnis einher, dass sich Aufzugsbeförderungseinrichtungen auch durch Ausnutzung der Auftriebskraft von Schwimmkörpern in einer flüssigkeitsgefüllten Röhre ein kontrolliertes und störungsfreies Fahrverhalten realisieren lassen. Auch kann mit den erfindungsgemäßen Aufzugsforschungseinrichtungen der Energieverbrauch signifikant im Vergleich zu herkömmlichen Forderungssystemen nochmals gesenkt werden. Ferner hat sich überraschenderweise herausgestellt, dass durch zusätzliches Verwenden mindestens eines Brems- und Rekuperationssytems auch während der Beförderung elektrische Energie zurückgewonnen werden kann, sodass der Energieverbrauch der Aufzugsbefördeungseinrichtung in Form von externer elektrischer Energie im Wesentlichen ausgeschlossen werden kann. Als besonders vorteilhaft haben sich solche Systeme herausgestellt, bei denen mehrere verschiedene Energierückgewinnungssysteme verwendet werden, sodass die Erzeugung von elektrischer Energie während der Beförderung noch weiter erhöht werden kann. Dies führt zu besonders energieeffizienten Aufzugsbeförderungseinrichtungen.

Weitere Merkmale und Vorteile der Erfindung ergeben sich aus der nachfolgenden Beschreibung, in der Ausführungsbeispiele der Erfindung anhand von schematischen Zeichnungen beispielhaft erläutert werden, ohne dadurch die Erfindung zu beschränken. Dabei zeigen
- Figur 1: eine Seitenansicht der erfindungsgemäßen Aufzugbeförderungseinrichtung,
- Figur 2: eine Ansicht einer zweiten Ausführungsform der erfindungsgemäßen Schwimmeinheit,
- Figur 3: einen Querschnitt einer weiteren Ausführungsform der erfindungsgemäßen Aufzugbeförderungseinrichtung mit Verbindungseinheiten,
- Figur 4a: einen Querschnitt einer dritten Ausführungsform der erfindungsgemäßen Schwimmeinheit und
- Figur 4b: einen Querschnitt einer vierten Ausführungsform der erfindungsgemäßen Schwimmeinheit.

Figur 1 zeigt eine Seitenansicht der erfindungsgemäßen Aufzugbeförderungseinrichtung 1 für Personen und/oder Gegenstände, umfassend eine flüssigkeitsgeflutete oder mit Flüssigkeit flutbare Röhre 2 umfassend eine Röhrenwand 20 mit einer inneren Röhrenwandung 21 und einer äußeren Röhrenwandung 22, eine in der Röhre konzentrisch angeordnete Schwimmeinheit 3 mit einer Innen- und Außenseite 31, 33, eine Beförderungskabine 6 mit einer Kabinenwandung 63 und einer Kabineninnen- und Kabinenaußenseite 65, 67, wobei die Beförderungskabine 6 an ihrer der äußeren Röhrenwand 22 benachbarten Außenseite 67 elektromagnetische Energieumwandler 69, insbesondere ein Brems- und Rekuperationssystem, umfasst, wobei die elektromagnetischen Energieumwandler ausgelegt und eingerichtet sind, die Bewegungsenergie der Beförderungskabine 6 in elektrische Energie umzuwandeln, sowie insbesondere in den in der Versorgungseinheit 39 befindlichen Batterien bzw. Akkumulatoren zu speichern, und/oder die Aufzugsbeförderungsvorrichtung 1 abzubremsen. Die Beförderungskabine 6 ist über die Schwimmeinheit 3 der mit Flüssigkeit flutbaren oder gefluteten Röhre 2 höhenverfahrbar verbunden, wobei die Beförderungskabine 6 und die Schwimmeinheit 3 der Röhre 2 über eine oder mehrere Verbindungseinheiten 7 miteinander verbindbar oder verbunden sind. Die Schwimmeinheit 3 umfasst ferner einen Auftriebskörper 35, einen Abtriebskörper 37, eine Versorgungseinheit 39, Einlass- und Auslassventile 38 und einen konzentrischen Durchdringungskanal 41. Der Durchdringungskanal 41 weist weiterhin eine Kanalinnen- und Kanalaußenseite 43, 45 auf und erstreckt sich durch den Auftriebs- und Abtriebskörper 35, 37 und die Versorgungseinheit 39. Der Durchdringungskanal 41 ist ausgelegt und eingerichtet, von der die Schwimmeinheit 3 umgebenden Flüssigkeit W durchströmt zu werden, wobei der Durchdringungskanal 41 ferner zwei Öffnungen 47, 47` mit je einem Öffnungsrand 49, 49`und einen inneren Durchmesser Dᵢ, insbesondere einem inneren Durchmesser Dᵢ, der kleiner als der durch Durchmesser Dᵣ der Öffnung 47, 47` im Bereich des Öffnungsrandes 49, 49`ist, aufweist.

Figur 2 zeigt eine Ansicht einer zweiten Ausführungsform der erfindungsgemäßen Schwimmeinheit, die sich von der in Figur 1 gezeigten dadurch unterscheidet, dass der Auftriebskörper 35 an der Innenseite 31 im Bereich des Auftriebskörpers 35 über ein Temperiersystem 85, verfügt, ausgelegt und eingerichtet die Pressluft in dem Auftriebskörper zu temperieren und dass sich entlang des Durchdringungskanals 41 der Schwimmeinheit 3 Energiegewinnungseinheiten 53 in Form von Wasserpaddel befinden, wobei die Energiegewinnungseinheiten 53 durch die durch das Auf- und Abfahren der Schwimmeinheit 3 in dem Durchdringungskanal 41 erzeugten Flüssigkeitsströmung angetrieben wird.

Figur 3 zeigt einen Querschnitt einer weiteren Ausführungsform der erfindungsgemäßen Aufzugbeförderungseinrichtung 1 mit Verbindungseinheiten 7, wobei die Verbindungseinheiten 7 zwischen der Beförderungskabine 6 und der Schwimmeinheit 3 Kugellager-Zahnrad-Drehachsen-Einheiten 71 umfassen.

Figur 4a zeigt einen Querschnitt einer dritten Ausführungsform der erfindungsgemäßen Schwimmeinheit 3, die sich von der ersten Ausführungsform der Schwimmeinheit 3 dadurch unterscheidet, dass die Schwimmeinheit 3 an der den Durchdringungskanal 41 umgebenden Kanalinnenseite 43 über Pressluftrohre 81, umfassend Einlass- und Auslassventile 83, verfügt, wobei sich die Pressluftrohre parallel zu der Kanalinnenseite 43 zwischen den beiden Öffnungen 47, 47' linear erstrecken, wobei die die Pressluftrohre ausgelegt und eingerichtet sind, Luft, insbesondere Heiß- und/ oder Kaltluft, über den Kompressor der Versorgungseinheit 39 in den Auftriebskörper 35 der Schwimmeinheit 3 zu pressen und/oder die Luft aus dem Auftriebskörper 35 herauszulassen.

Figur 4b zeigt einen Querschnitt einer vierten Ausführungsform der erfindungsgemäßen Schwimmeinheit 3, die sich von der dritten Ausführungsform der Schwimmeinheit 3 dadurch unterscheidet, dass sich entlang des Durchdringungskanals 41 der Schwimmeinheiten 3 Energiegewinnungseinheiten 53, in Form von Wasserpaddel befinden, wobei die Energiegewinnungseinheiten 53 durch die durch das Auf- und Abfahren der Schwimmeinheit 3 in dem Durchdringungskanal 41 erzeugten Flüssigkeitsströmung angetrieben werden.

Die in der vorstehenden Beschreibung, in den Ansprüchen und den Zeichnungen offenbarten Merkmale der Erfindung können sowohl einzeln als auch in jeder beliebigen Kombination für die Verwirklichung der Erfindung in ihren verschiedenen Ausführungsformen wesentlich sein, wobei die Erfindung durch die beigefügten Ansprüche definiert ist.

### Bezugszeichen

- 1: Aufzugsbeförderungsvorrichtung
- 2: Röhre
- 20: Röhrenwand
- 21: Innere Röhrenwandung
- 22: Äußere Röhrenwandung
- 23: erster elektromagnetische Energieumwandler
- 3: Schwimmeinheit
- 31: Innenseite der Schwimmeinheit
- 33: Außenseite der Schwimmeinheit
- 35: Auftriebskörper
- 37: Abtriebskörper
- 38: Ventil
- 39: Versorgungseinheit
- 41: Durchdringungskanal
- 43: Kanalinnenseite
- 45: Kanalaußenseite
- 47,47': Öffnung
- 49,49`: Öffnungsrand
- 53: Energieumwandlungseinheiten
- 6: Beförderungskabine
- 63: Kabinenwandung
- 65: Kabineninnenseite
- 67: Kabinenaußenseite
- 69: zweiter elektromagnetische Energieumwandler
- 7: Verbindungseinheiten
- 71: Kugellager-Zahnrad-Drehachsen-Einheit
- 73, 73': Achsenenden
- 75, 75': Zahnrad
- 77: Führungsschiene
- 79: Führungsschiene
- 81: Pressluftrohr
- 83: Ventil
- 85: Temperiersystem
- 91: Schleuse
- 101: Notfallbremssystem
- Dᵢ: inneren Durchmesser des Durchdringungskanals
- Dᵣ: Durchmesser des Durchdringungskanals im Bereich des Öffnungsrandes
- W: Flüssigkeit

## Patentansprüche

1. Aufzugsbeförderungsvorrichtung (1) für Personen und/oder Gegenstände, umfassend
mindestens eine flüssigkeitsgeflutete oder mit Flüssigkeit flutbare Röhre (2) umfassend eine Röhrenwand (20) mit einer inneren Röhrenwandung (21) und einer äußeren Röhrenwandung (22),
mindestens eine in der Röhre, insbesondere konzentrisch, angeordnete Schwimmeinheit (3), insbesondere mehrere konzentrisch angeordnete Schwimmeinheiten, mit einer Innen- und Außenseite (31, 33),
mindestens eine außerhalb der Röhre angeordnete oder anordnenbare, insbesondere angeordnete Beförderungskabine (6), insbesondere mehrere Beförderungskabinen, mit mindestens einer Kabinentür und einer Kabinenwandung (63) mit einer Kabineninnen- und Kabinenaußenseite (65, 67) und optional mindestens einen Beförderungskanal, insbesondere Liftschacht,
wobei die mindestens eine Beförderungskabine (6) und die mindestens eine Schwimmeinheit (3) über eine oder mehrere Verbindungseinheiten (7) miteinander verbindbar oder verbunden sind,
wobei die mindestens eine Beförderungskabine (6) über die mindestens eine Schwimmeinheit der mindestens einen, flüssigkeitsgefluteten oder mit Flüssigkeit flutbaren, Röhre (2) steuerbar, insbesondere höhenverfahrbar, ist,
wobei die Schwimmeinheit (3) mindestens ein Pumpensystem und mindestens eine Versorgungseinheit (39) umfasst,
wobei die mindestens eine Schwimmeinheit (3) mindestens einen Auftriebskörper (35), insbesondere in Form mindestens einer Luftkammer, insbesondere Pressluftkammer, und/oder, insbesondere und, mindestens einen Abtriebskörper (37), insbesondere in Form mindestens eines Ballasttanks, umfasst,
**dadurch gekennzeichnet, dass**
die Versorgungseinheit (39) mindestens einen Kompressor umfasst und dass die mindestens eine Schwimmeinheit (3) mindestens einen, insbesondere mittigen, Durchdringungskanal (41), umfassend eine Kanalinnen- und Kanalaußenseite (43, 45), aufweist, der sich durch die mindestens eine Schwimmeinheit, insbesondere durch den mindestens einen Auftriebskörper (35) und den mindestens einen Abtriebskörper (37), sowie gegebenenfalls die mindestens eine Versorgungseinheit (39) erstreckt.

2. Aufzugsbeförderungsvorrichtung (1) nach Anspruch 1, **dadurch gekennzeichnet, dass**
der Durchdringungskanal (41) ausgelegt und eingerichtet ist, von der die mindestens eine Schwimmeinheit (3) umgebenden Flüssigkeit (W) durchströmt zu werden,
wobei der mindestens eine Durchdringungskanal (41) ferner zwei Öffnungen (47, 47') mit je einem Öffnungsrand (49, 49`) und einen inneren Durchmesser (Dᵢ), insbesondere einen inneren Durchmesser (Dᵢ), der kleiner als der Durchmesser (Dᵣ) der Öffnung (39, 39') im Bereich des Öffnungsrandes (49, 49`) ist, aufweist.

3. Aufzugsbeförderungsvorrichtung (1) nach Anspruch 1 oder 2, **dadurch gekennzeichnet, dass**
die Versorgungseinheit (35) Batterien und/oder Akkumulatoren und/oder, insbesondere und, eine Datenverarbeitungsvorrichtung umfasst,
wobei vorzugsweise die Position der mindestens einen Versorgungseinheit (39) innerhalb der mindestens einen Schwimmeinheit (3) in Richtung vom ersten Öffnungsende (47) zum zweiten Öffnungsende (47') und/oder, insbesondere oder, vom zweiten Öffnungsende (47') zum ersten Öffnungsende (47) linear veränderbar ist.

4. Aufzugsbeförderungsvorrichtung (1) nach einem der vorangehenden Ansprüche, **dadurch gekennzeichnet, dass**
der mindestens eine Abtriebskörper (37), insbesondere der mindestens eine Ballasttank, mindestens ein Pumpensystem aufweist, ausgelegt und eingerichtet, Flüssigkeit durch Ventile (38), insbesondere Einlass- und Auslassventile, in der Wandung der Schwimmeinheit anzusaugen, insbesondere bei der Abfahrt und/oder einer geringen Beförderungslast, oder auszudrücken, insbesondere bei der Auffahrt und/ oder einer hohen Beförderungslast.

5. Aufzugsbeförderungsvorrichtung (1) nach einem der vorangehenden Ansprüche, **dadurch gekennzeichnet, dass**
die mindestens eine Verbindungseinheit (7) mindestens einen entgegensetzt gepolten Magneten an der Schwimmeinheit (3) und der Beförderungskabine (6) umfasst,
und/ oder
dass die Beförderungskabine (6) an der der Röhrenwand (20) gegenüberliegenden Kabinenaußenseite (67) mindestens eine erste Führungsschiene (79), ausgelegt und eingerichtet zur Wechselwirkung mit Zahnrädern, aufweist und dass die Schwimmeinheit (3) an der der Röhrenwand (20) gegenüberliegenden Außenseite der Schwimmeinheit (31) mindestens eine zweite Führungsschiene (77), ausgelegt und eingerichtet zur Wechselwirkung mit Zahnrädern, aufweist,
wobei die Verbindungseinheit (7) zwischen der mindestens einen Beförderungskabine (6) und der mindestens einen Schwimmeinheit (3) mindestens eine Kugellager-Zahnrad-Drehachsen-Einheit (71) umfasst, ausgelegt und eingerichtet, um über an den Achsensenden (73, 73') der Drehachse (71) befindlichen Zahnrädern (75, 75`) eine kraftschlüssige Verbindung, gegebenenfalls unter Zwischenschaltung eines Zahnradsystems aus mehreren Zahnrädern, mit der ersten bzw. zweiten Führungsschiene (77, 79) einzugehen.

6. Aufzugsbeförderungsvorrichtung (1) nach einem der vorangehenden Ansprüche, **dadurch gekennzeichnet, dass**
sich entlang des mindestens einen Durchdringungskanals (41) der mindestens einen Schwimmeinheit (3) mindestens eine Energiegewinnungseinheit (53), insbesondere in Form mindestens eines Wasserrads, mindestens einer Wasserschaufel oder mindestens eines Wasserpaddels, befindet,
wobei die mindestens eine Energiegewinnungseinheit (53) durch die durch das Auf-und/oder, insbesondere und, Abfahren der Schwimmeinheit (3) in dem mindestens einen Durchdringungskanal (41) erzeugten Flüssigkeitsströmung antreibbar ist.

7. Aufzugsbeförderungsvorrichtung (1) nach einem der vorangehenden Ansprüche, **dadurch gekennzeichnet, dass**
die mindestens eine, insbesondere flüssigkeitsgeflutete, Röhre (2) an ihrer Röhrenwandung (21) im Inneren und/oder Äußeren der Röhre mindestens einen ersten elektromagnetischen Energieumwandler (23), insbesondere umfassend mindestens ein Brems- und Rekuperationssystem, umfasst,
wobei der mindestens eine erste elektromagnetische Energieumwandler (23) ausgelegt und eingerichtet ist, die Bewegungsenergie der mindestens einen Schwimmeinheit (3) in elektrische Energie umzuwandeln, sowie insbesondere in den in der mindestens einen Versorgungseinheit (39) befindlichen Akkumulatoren zu speichern und/oder, insbesondere und, die Aufzugsbeförderungsvorrichtung (1) abzubremsen, und/oder
wobei die mindestens eine Beförderungskabine (6) an ihrer der Röhrenwand (21) benachbarten Außenseite (67) mindestens einen zweiten elektromagnetischen Energieumwandler (69), insbesondere umfassend mindestens ein Brems- und Rekuperationssystem, umfasst,
wobei der mindestens eine zweite elektromagnetische Energieumwandler (69) ausgelegt und eingerichtet ist, die Bewegungsenergie der Beförderungskabine (6) in elektrische Energie umzuwandeln, sowie insbesondere in den in der mindestens einen Versorgungseinheit (39) befindlichen Akkumulatoren zu speichern, und/oder, insbesondere und, die Aufzugsbeförderungsvorrichtung (1) abzubremsen.

8. Aufzugsbeförderungsvorrichtung (1) nach einem der vorangehenden Ansprüche, **dadurch gekennzeichnet, dass**
die Schwimmeinheit (3) an der den mindestens einen Durchdringungskanal (41) umgebenden Kanalinnenseite (43) mindestens ein Pressluftrohr (81), umfassend Ventile, insbesondere Einlass- und Auslassventile (83), aufweist,
wobei sich das mindestens eine Pressluftrohr, insbesondere parallel zu der Kanalinnenseite (43), zwischen den beiden Öffnungen (47, 47') erstreckt,
wobei das mindestens eine Pressluftrohr ausgelegt und eingerichtet ist, Luft, insbesondere Heiß- und/oder Kaltluft, über den mindestens einen Kompressor der mindestens einen Versorgungseinheit (39) in den mindestens einen Auftriebskörper, insbesondere die mindestens eine Pressluftkammer, der mindestens einen Schwimmeinheit (3) zu pressen und/oder die Luft aus dem mindestens einen Auftriebskörper, insbesondere der mindestens einen Pressluftkammer, herauszulassen.

9. Aufzugsbeförderungsvorrichtung (1) nach einem der vorangehenden Ansprüche, **dadurch gekennzeichnet, dass**
der mindestens eine Auftriebskörper (35), insbesondere in Form mindestens einer Pressluftkammer, an seiner Innenseite (31) über ein Temperiersystem (85) verfügt, das ausgelegt und eingerichtet ist, die Pressluft in dem mindestens einen Auftriebskörper, insbesondere in der mindestens einer Pressluftkammer, zu temperieren, insbesondere zu erwärmen oder zu kühlen.

10. Aufzugsbeförderungsvorrichtung (1) nach einem der vorangehenden Ansprüche, **dadurch gekennzeichnet, dass**
die mindestens eine, insbesondere flüssigkeitsgeflutete, Röhre (2) mindestens eine Schleuse (91), insbesondere eine Vielzahl an Schleusen (91), umfasst,
wobei die mindestens eine Schleuse ausgelegt und eingerichtet ist, die Höhenverfahrbarkeit der mindestens einen Schwimmeinheit (3) zu blockieren, wobei die mindestens eine Schleuse (91) vorzugsweise von einer zentralen Steuereinrichtung der Aufzugsbeförderungsvorrichtung (1) steuerbar ist.

11. Aufzugsbeförderungsvorrichtung (1) nach einem der vorangehenden Ansprüche, **dadurch gekennzeichnet, dass**
die mindestens eine Beförderungskabine (6), insbesondere sämtliche Beförderungskabinen (6), mindestens einen Elektromotor umfasst, ausgelegt und eingerichtet die Beförderungskabine (6), insbesondere bei Ausfall der mit ihr verbundenen mindestens einen Schwimmeinheit (3), nach oben und/oder nach unten, insbesondere nach oben zu fahren,
wobei der Elektromotor, insbesondere die Elektromotoren, vorzugsweise von der zentralen Steuereinrichtung der Aufzugsbeförderungsvorrichtung (1) steuerbar ist/ sind.

12. Aufzugsbeförderungsvorrichtung (1) nach einem der vorangehenden Ansprüche, **dadurch gekennzeichnet, dass**
die mindestens eine Beförderungskabine (6), insbesondere sämtliche Beförderungskabinen (6), ein Notfallbremssystem (101) enthält, ausgelegt und eingerichtet die Beförderungskabine (6), insbesondere bei Ausfall der mit ihr verbundenen mindestens einen Schwimmeinheit (3), insbesondere bei der Abfahrt, anzuhalten,
wobei das Notfallbremssystem (101), insbesondere die Bremssysteme, von der zentralen Steuereinrichtung der Aufzugsbeförderungsvorrichtung (1) steuerbar ist/ sind.

13. Aufzugsbeförderungsvorrichtung (1) nach einem der vorangehenden Ansprüche, **dadurch gekennzeichnet, dass**
die mindestens eine Beförderungskabine (6), insbesondere sämtliche Beförderungskabinen, ferner mindestens einen Lastensensor aufweist, ausgelegt und eingerichtet das Gesamtgewicht der Personen und/oder Gegenstände, insbesondere und, in der Beförderungskabine (6) zu ermitteln,
wobei der mindestens eine Lastensensor mit der Datenverarbeitungsvorrichtung der Schwimmeinheit verbunden ist,
wobei die Datenverarbeitungseinheit ausgelegt und eingerichtet ist, bei zu hohem Gesamtgewicht das mindestens eine Pumpensystem zu aktivieren oder deaktivieren.

14. Aufzugsbeförderungsvorrichtung (1) nach einem der vorangehenden Ansprüche, **dadurch gekennzeichnet, dass**
die Datenverarbeitungsvorrichtung ausgelegt und eingerichtet ist, die Beförderungsgeschwindigkeit durch Steuern des Gesamtgewichts der mindestens eine Schwimmeinheit (3) und der daran verbundenen mindestens einen Beförderungskabine (6) konstant zu halten.

15. Verfahren zur Beförderung von Personen und/oder Gegenständen mit einer Aufzugsbeförderungsvorrichtung (1) nach einem der Ansprüche 1 bis 14, umfassend die nachfolgenden Schritte, insbesondere in dieser Reihenfolge:
a) Aufnahme von Personen und/oder Gegenständen über die mindestens eine Kabinentür der Beförderungskabine (6),
b) Auftrieb der mindestens einen Schwimmeinheit (3) in der mindestens einen flüssigkeitsgefluteten oder mit Flüssigkeit flutbaren Röhre (2), gegebenenfalls unter Entleerung des mindestens einen Ballasttanks (37),
c) Anheben der mindestens einen Beförderungskabine (6) durch Inkontaktstehen dieser mit der mindestens einen Schwimmeinheit (3) und Beförderung der Personen und/oder Gegenstände in die Höhe,
d) gegebenenfalls Erzeugung und Speicherung von elektrischer Energie durch den mindestens einen Energieumwandler (23, 53, 69),
e) Anhalten der mindestens einen Schwimmeinheit (3) und der mit dieser in Verbindung stehenden mindestens einen Beförderungskabine (6) an einer vorbestimmten Höhe, insbesondere Etage eines Gebäudes, insbesondere durch vorherige Eingabe der Etage in eine Eingabevorrichtung,
f) gegebenenfalls Abgabe der Personen und/oder Gegenstände über die mindestens eine Kabinentür der mindestens einen Beförderungskabine (6), und
g1) Senkung der mindestens einen Schwimmeinheit (3) unter gegebenenfalls Flutung des mindestens einen Ballasttanks (37) mit Flüssigkeit und gleichzeitiges Senken der mit der mindestens einen Schwimmeinheit (3) in Kontakt stehenden mindestens einen Beförderungskabine (6) und Beförderung der Personen und/oder Gegenstände in die Tiefe oder
g2) weitere Auffahrt unter gegebenenfalls weiterer Entleerung des mindestens einen Ballasttanks (37) und gleichzeitiger Auftrieb der mit der mindestens einen Schwimmeinheit (3) verbundenen mindestens einen Beförderungskabine (6) und Beförderung der Personen und/oder Gegenstände weiter in die Höhe.

16. Verfahren nach Anspruch 15, ferner umfassend die folgenden Schritte, insbesondere während und/oder nach Schritt a) und/oder f):
h) Berechnung des Gesamtgewichts der Personen und/oder der Gegenstände in der Beförderungskabine (6) durch den mindestens einen Lastensensor,
i) Weiterleitung des ermittelten Gesamtgewichts an die Datenverarbeitungsvorrichtung, und/ oder
j) automatische Aktivierung bzw. Inaktivierung des mindestens einen Pumpensystems.

## Claims

1. A lift conveying device (1) for persons and/or objects, comprising
at least one tube (2) that is flooded with liquid or can be flooded with liquid, comprising a tube wall (20) having an inner tube wall (21) and an outer tube wall (22),
at least one floating unit (3), in particular a plurality of concentrically arranged floating units, with an inner face and an outer face (31, 33), that is/ are, in particular concentrically, arranged in the tube, ,
at least one conveying cabin (6), in particular a plurality of conveying cabins, that are arranged or can be arranged, in particular are arranged, outside the tube and have at least one cabin door and one cabin wall (63) having an inner cabin face and an outer cabin face (65, 67) and optionally at least one conveying channel, in particular a lift shaft,
wherein the at least one conveying cabin (6) and the at least one floating unit (3) are interconnectable or interconnected by one or more connection units (7),
wherein the at least one conveying cabin (6) is controllable, in particular adjustable in height, by the at least one floating unit of the at least one tube (2) that is flooded with liquid or can be flooded with liquid,
the floating unit (3) comprising at least one pump system and at least one supply unit (39),
wherein the at least one floating unit (3) comprises at least one buoyancy body (35), in particular in the form of at least one air chamber, in particular compressed air chamber, and/or, in particular and, at least one downforce body (37), in particular in the form of at least one ballast tank,
**characterised in that**
the supply unit (39) comprises at least one compressor, and **in that**
the at least one floating unit (3) comprises at least one, in particular central, penetration channel (41), comprising an inner channel face and an outer channel face (43, 45), which extends through the at least one floating unit, in particular through the at least one buoyancy body (35) and the at least one downforce body (37), and optionally through the at least one supply unit (39).

2. The lift conveying device (1) according to Claim 1, **characterised in that**
the penetration channel (41) is adapted and arranged for the liquid (W) surrounding the at least one floating unit (3) to flow therethrough,
wherein the at least one penetration channel (41) further comprising two openings (47, 47'), each having an opening edge (49, 49') and an internal diameter (Dᵢ), in particular an internal diameter (Dᵢ) that is smaller than the diameter (Dᵣ) of the opening (39, 39') in the region of the opening edge (49, 49').

3. The lift conveying device (1) according to Claim 1 or 2, **characterised in that**
the supply unit (35) comprises batteries and/or rechargeable batteries and/or, in particular and, a data-processing device,
wherein the position of the at least one power supply unit (39) within the at least one floating unit (3) is preferably modifiable linearly in the direction from the first opening end (47) to the second opening end (47') and/or, in particular or, from the second opening end (47') to the first opening end (47).

4. The lift conveying device (1) according to any one of the preceding claims, **characterised in that**
the at least one downforce body (37), in particular the at least one ballast tank, comprises at least one pump system adapted and arranged to draw in liquid through valves (38), in particular inlet and outlet valves, in the wall of the floating unit, in particular at the descent and/or a low conveying load, or to eject said liquid, in particular at the ascent and/or a high conveying load.

5. The lift conveying device (1) according to any one of the preceding claims,
**characterised in that**
the at least one connection unit (7) has at least one oppositely poled magnet on the floating unit (3) and the conveying cabin (6),
and/ or
**in that** the conveying cabin (6) has at least one first guide rail (79) on the outer cabin face (67) opposite the tube wall (20), which is adapted and arranged to interact with gearwheels, and **in that** the floating unit (3) has at least one second guide rail (77) on the outer face of the floating unit (31) opposite the tube wall (20), which is adapted and arranged to interact with gearwheels,
wherein the connection unit (7) comprises at least one ball-bearing/gearwheel/rotary-shaft unit (71) between the at least one conveying cabin (6) and the at least one floating unit (3), which is adapted and arranged to enter into a force-locked connection with the first or second guide rail (77, 79), optionally by interposing a gearwheel system composed of a plurality of gearwheels , via gearwheels (75, 75') located at the shaft ends (73, 73') of the rotary shaft (71).

6. The lift conveying device (1) according to any one of the preceding claims,
**characterised in that**
at least one power generation unit (53), in particular in the form of at least one water wheel, at least one water vane or at least one water paddle, is located along the at least one penetration channel (41) of the at least one floating unit (3),
wherein the at least one power generation unit (53) is drivable by the flow of liquid generated by the ascent and/or, in particular and, descent of the floating unit (3) in the at least one penetration channel (41).

7. The lift conveying device (1) according to any one of the preceding claims,
**characterised in that**
the at least one tube (2), in particular flooded with liquid, comprises, on its tube wall (21) in the interior and/or exterior of the tubes, at least one first electromagnetic power converter (23), in particular comprising at least one braking and recuperation system,
wherein the at least one first electromagnetic power converter (23) is adapted and arranged to convert the kinetic energy of the at least one floating unit (3) into electrical power, and in particular to store it in the rechargeable batteries located in the at least one supply unit (39) and/or, in particular and, to brake the lift conveying device (1), and/or
wherein the at least one conveying cabin (6) comprises at least one second electromagnetic power converter (69) on its outer face (67) adjacent to the tube wall (21), in particular comprising at least one braking and recuperation system,
wherein the at least one second electromagnetic power converter (69) being adapted and arranged to convert the kinetic energy of the conveying cabin (6) into electrical power, and in particular to store it in the rechargeable batteries located in the at least one supply unit (39) and/or, in particular and, to brake the lift conveying device (1).

8. The lift conveying device (1) according to any one of the preceding claims, **characterised in that**
the floating unit (3) comprises, on the inner channel face (43) surrounding the at least one penetration channel (41), at least one compressed air pipe (81), comprising valves, in particular inlet and outlet valves (83),
wherein the at least one compressed air pipe extends, in particular in parallel with the inner channel face (43), between the two openings (47, 47'),
wherein the at least one compressed air pipe is adapted and arranged to push air, in particular hot and/or cold air, into the at least one buoyancy body, in particular the at least one compressed air chamber, of the at least one floating unit (3) via the at least one compressor of the at least one supply unit (39) and/ or to let the air out of the at least one buoyancy body, in particular the at least one compressed air chamber.

9. The lift conveying device (1) according to any one of the preceding claims,
**characterised in that**
the at least one buoyancy body (35), in particular in the form of at least one compressed air chamber, has, on its inner face (31), a temperature-control system (85), which is adapted and arranged to temperature-control, in particular to heat or cool, the compressed air in the at least one buoyancy body, in particular in the at least one compressed air chamber.

10. The lift conveying device (1) according to any one of the preceding claims, **characterised in that**
the at least one tube (2), in particular flooded with liquid, comprises at least one sluice (91), in particular a multiplicity of sluices (91),
the at least one sluice being adapted and arranged to block the height adjustability of the at least one floating unit (3), the at least one sluice (91) preferably being controllable by a central controller of the lift conveying device (1).

11. The lift conveying device (1) according to any one of the preceding claims, **characterised in that**
the at least one conveying cabin (6), in particular all conveying cabins (6), comprise at least one electric motor, which is adapted and arranged to move the conveying cabin (6) upwards and/or downwards, in particular upwards, in particular if the at least one floating unit (3) connected thereto fails,
wherein the electric motor, in particular the electric motors, preferably is/ are controllable by the central controller of the lift conveying device (1).

12. The lift conveying device (1) according to any one of the preceding claims,
**characterised in that**
the at least one conveying cabin (6), in particular all conveying cabins (6), contains an emergency braking system (101), which is adapted and arranged to stop the conveying cabin (6), in particular if the at least one floating unit (3) connected thereto fails, in particular during descent,
wherein the emergency braking system (101), in particular the braking systems, is/ are controllable by the central controller of the lift conveying device (1).

13. The lift conveying device (1) according to any one of the preceding claims,
**characterised in that**
the at least one conveying cabin (6), in particular all the conveying cabins, further comprises at least one load sensor, which is adapted and arranged to determine the total weight of the persons and/or, in particular and, objects in the conveying cabin (6),
wherein the at least one load sensor is connected to the data-processing device of the floating unit,
wherein the data-processing unit is adapted and arranged to activate or deactivate the at least one pump system if the total weight is too high.

14. The lift conveying device (1) according to any one of the preceding claims,
**characterised in that**
the data-processing device is adapted and arranged to keep the conveying speed constant by controlling the total weight of the at least one floating unit (3) and the at least one conveying cabin (6) connected thereto.

15. A method for conveying persons and/or objects using a lift conveying device (1) according to any one of Claims 1 to 14, comprising the following steps, in particular in this order:
a) receiving persons and/or objects via the at least one cabin door of the conveying cabin (6),
b) buoyancy of the at least one floating unit (3) in the at least one tube (2) that is flooded with liquid or can be flooded with liquid, optionally while emptying the at least one ballast tank (37),
c) raising the at least one conveying cabin (6) by bringing it into contact with the at least one floating unit (3) and conveying the persons and/or objects upwards,
d) optionally generating and storing electrical power by means of the at least one power converter (23, 53, 69),
e) stopping the at least one floating unit (3) and the at least one conveying cabin (6) connected thereto at a predetermined height, in particular a level of a building, in particular by inputting the level into an input device in advance,
f) optionally letting out the persons and/or objects via the at least one cabin door of the conveying cabin (6), and
g1) lowering the at least one floating unit (3) while optionally flooding the at least one ballast tank (37) with liquid and simultaneously lowering the at least one conveying cabin (6), which is in contact with the at least one floating unit (3), and conveying the persons and/or objects downwards, or
g2) ascending further while optionally further emptying the at least one ballast tank (37) and simultaneous buoyancy of the at least one conveying cabin (6), which is connected to the at least one floating unit (3), and conveying the persons and/or objects further upwards.

16. The method according to Claim 15, further comprising the following steps, in particular during and/or after step a) and/or f):
h) calculating the total weight of the persons and/or objects in the conveying cabin (6) by means of the at least one load sensor,
i) forwarding the determined total weight to the data-processing device, and/or
j) automatically activating or deactivating the at least one pump system.

## Revendications

1. Dispositif de transport par ascenseur (1) pour des personnes et/ou des objets, comprenant
au moins un tube inondé de liquide ou pouvant être inondé de liquide (2) comprenant une paroi de tube (20) avec une paroi de tube intérieure (21) et une paroi de tube extérieure (22),
au moins une unité flottante (3) agencée dans le tube, en particulier concentriquement, en particulier plusieurs unités flottantes agencées concentriquement, avec un côté intérieur et un côté extérieur (31, 33),
au moins une cabine de transport (6) agencée ou pouvant être agencée, en particulier agencée, à l'extérieur du tube, en particulier plusieurs cabines de transport, avec au moins une porte de cabine et une paroi de cabine (63) avec un côté intérieur de cabine et un côté extérieur de cabine (65, 67) et en option au moins un canal de transport, en particulier une cage d'ascenseur,
l'au moins une cabine de transport (6) et l'au moins une unité flottante (3) pouvant être reliées ou étant reliées entre elles par l'intermédiaire d'une ou plusieurs unités de liaison (7),
l'au moins une cabine de transport (6) pouvant être commandée, en particulier pouvant être déplacée en hauteur, par l'intermédiaire de l'au moins une unité flottante de l'au moins un tube (2) inondé de liquide ou pouvant être inondé de liquide,
l'unité flottante (3) comprenant au moins un système de pompe et au moins une unité d'alimentation (39),
l'au moins une unité flottante (3) comprenant au moins un corps de flottaison (35), en particulier sous la forme d'au moins une chambre à air, en particulier une chambre à air comprimé, et/ou, en particulier et, au moins un corps d'entraînement (37), en particulier sous la forme d'au moins un réservoir de ballast,
**caractérisé en ce que**
l'unité d'alimentation (39) comprend au moins un compresseur et **en ce que** l'au moins une unité flottante (3) présente au moins un canal de pénétration (41), en particulier central, comprenant un côté intérieur de canal et un côté extérieur de canal (43, 45), qui s'étend à travers l'au moins une unité flottante, en particulier à travers l'au moins un corps de flottaison (35) et l'au moins un corps d'entraînement (37), ainsi qu'éventuellement l'au moins une unité d'alimentation (39).

2. Dispositif de transport par ascenseur (1) selon la revendication 1, **caractérisé en ce que**
le canal de pénétration (41) est agencé et conçu pour être traversé par le liquide (W) entourant l'au moins une unité flottante (3),
l'au moins un canal de pénétration (41) présentant en outre deux ouvertures (47, 47') ayant chacune un bord d'ouverture (49, 49') et un diamètre intérieur (Dᵢ), en particulier un diamètre intérieur (Dᵢ) qui est inférieur au diamètre (Dᵣ) de l'ouverture (39, 39') dans la zone du bord d'ouverture (49, 49').

3. Dispositif de transport par ascenseur (1) selon la revendication 1 ou 2, **caractérisé en ce que**
l'unité d'alimentation (35) comprend des piles et/ou des accumulateurs et/ou, en particulier et, un dispositif de traitement de données,
de préférence, la position de l'au moins une unité d'alimentation (39) à l'intérieur de l'au moins une unité flottante (3) pouvant être modifiée de manière linéaire dans la direction allant de la première extrémité d'ouverture (47) à la deuxième extrémité d'ouverture (47') et/ou, en particulier ou, de la deuxième extrémité d'ouverture (47') à la première extrémité d'ouverture (47).

4. Dispositif de transport par ascenseur (1) selon l'une quelconque des revendications précédentes,
**caractérisé en ce que**
l'au moins un corps d'entraînement (37), en particulier l'au moins un réservoir de ballast, présente au moins un système de pompe, agencé et conçu pour aspirer du liquide à travers des vannes (38), en particulier des vannes d'entrée et de sortie, dans la paroi de l'unité flottante, en particulier lors de la descente et/ou d'une faible charge de transport, ou pour l'éjecter, en particulier lors de la montée et/ou d'une charge de transport élevée.

5. Dispositif de transport par ascenseur (1) selon l'une quelconque des revendications précédentes, **caractérisé en ce que**
l'au moins une unité de liaison (7) comprend au moins un aimant de polarité opposée sur l'unité flottante (3) et la cabine de transport (6),
et/ou
**en ce que** la cabine de transport (6) présente, sur le côté extérieur de cabine (67) opposé à la paroi de tube (20), au moins un premier rail de guidage (79), agencé et conçu pour interagir avec des roues dentées, et **en ce que** l'unité flottante (3) présente, sur le côté extérieur de l'unité flottante (31) opposé à la paroi de tube (20), au moins un deuxième rail de guidage (77), agencé et conçu pour interagir avec des roues dentées,
l'unité de liaison (7) entre l'au moins une cabine de transport (6) et l'au moins une unité flottante (3) comprenant au moins une unité d'axe de rotation à roue dentée et roulement à billes (71), agencée et conçue pour établir une liaison par adhérence avec le premier ou le deuxième rail de guidage (77, 79) par l'intermédiaire de roues dentées (75, 75') se trouvant sur les extrémités d'axe (73, 73') de l'axe de rotation (71), éventuellement avec interposition d'un système de roues dentées composé de plusieurs roues dentées.

6. Dispositif de transport par ascenseur (1) selon l'une quelconque des revendications précédentes, **caractérisé en ce que**
au moins une unité de production d'énergie (53), en particulier sous la forme d'au moins une roue hydraulique, d'au moins une pale hydraulique ou d'au moins une pagaie hydraulique, se trouve le long de l'au moins un canal de pénétration (41) de l'au moins une unité flottante (3),
l'au moins une unité de production d'énergie (53) pouvant être entraînée par l'écoulement de liquide généré par la montée et/ou, en particulier et, la descente de l'unité flottante (3) dans l'au moins un canal de pénétration (41).

7. Dispositif de transport par ascenseur (1) selon l'une quelconque des revendications précédentes, **caractérisé en ce que**
l'au moins un tube (2), en particulier inondé de liquide, comprend sur sa paroi de tube (21) à l'intérieur et/ou à l'extérieur du tube au moins un premier convertisseur d'énergie électromagnétique (23), en particulier comprenant au moins un système de freinage et de récupération,
l'au moins un premier convertisseur d'énergie électromagnétique (23) étant agencé et conçu pour convertir l'énergie cinétique de l'au moins une unité flottante (3) en énergie électrique, ainsi que pour la stocker en particulier dans les accumulateurs se trouvant dans l'au moins une unité d'alimentation (39) et/ou, en particulier et, pour freiner le dispositif de transport par ascenseur (1), et/ou
l'au moins une cabine de transport (6) comprenant, sur son côté extérieur (67) voisin de la paroi de tube (21), au moins un deuxième convertisseur d'énergie électromagnétique (69), comprenant en particulier au moins un système de freinage et de récupération,
l'au moins un deuxième convertisseur d'énergie électromagnétique (69) étant agencé et conçu pour convertir l'énergie cinétique de la cabine de transport (6) en énergie électrique, ainsi que pour la stocker en particulier dans les accumulateurs se trouvant dans l'au moins une unité d'alimentation (39), et/ou, en particulier et, pour freiner le dispositif de transport par ascenseur (1).

8. Dispositif de transport par ascenseur (1) selon l'une quelconque des revendications précédentes, **caractérisé en ce que**
l'unité flottante (3) présente, sur le côté intérieur de canal (43) entourant l'au moins un canal de pénétration (41), au moins un tuyau d'air comprimé (81), comprenant des vannes, en particulier des vannes d'entrée et de sortie (83),
l'au moins un tuyau d'air comprimé s'étendant, en particulier parallèlement au côté intérieur de canal (43), entre les deux ouvertures (47, 47'),
l'au moins un tuyau d'air comprimé étant agencé et conçu pour presser de l'air, en particulier de l'air chaud et/ou froid, par l'intermédiaire de l'au moins un compresseur de l'au moins une unité d'alimentation (39) dans l'au moins un corps de flottaison, en particulier l'au moins une chambre d'air comprimé, de l'au moins une unité flottante (3) et/ou pour laisser sortir l'air de l'au moins un corps de flottaison, en particulier l'au moins une chambre d'air comprimé.

9. Dispositif de transport par ascenseur (1) selon l'une quelconque des revendications précédentes, **caractérisé en ce que**
l'au moins un corps de flottaison (35), en particulier sous la forme d'au moins une chambre d'air comprimé, dispose sur son côté intérieur (31) d'un système de thermorégulation (85) qui est agencé et conçu pour thermoréguler, en particulier pour réchauffer ou refroidir l'air comprimé dans l'au moins un corps de flottaison, en particulier dans l'au moins une chambre d'air comprimé.

10. Dispositif de transport par ascenseur (1) selon l'une quelconque des revendications précédentes, **caractérisé en ce que**
l'au moins un tube (2), en particulier inondé de liquide, comprend au moins un sas (91), en particulier une pluralité de sas (91),
l'au moins un sas étant agencé et conçu pour bloquer la capacité de déplacement en hauteur de l'au moins une unité flottante (3), l'au moins un sas (91) pouvant de préférence être commandé par un appareil de commande central du dispositif de transport par ascenseur (1).

11. Dispositif de transport par ascenseur (1) selon l'une quelconque des revendications précédentes, **caractérisé en ce que**
l'au moins une cabine de transport (6), en particulier toutes les cabines de transport (6), comprend au moins un moteur électrique, agencé et conçu pour déplacer la cabine de transport (6), en particulier en cas de défaillance de l'au moins une unité flottante (3) qui lui est reliée, vers le haut et/ ou vers le bas, en particulier vers le haut,
le moteur électrique, en particulier les moteurs électriques, pouvant de préférence être commandé(s) par l'appareil de commande central du dispositif de transport par ascenseur (1).

12. Dispositif de transport par ascenseur (1) selon l'une quelconque des revendications précédentes, **caractérisé en ce que**
l'au moins une cabine de transport (6), en particulier toutes les cabines de transport (6), contient un système de freinage d'urgence (101), agencé et conçu pour arrêter la cabine de transport (6), en particulier en cas de défaillance de l'au moins une unité flottante (3) reliée à celle-ci, en particulier lors de la descente,
le système de freinage d'urgence (101), en particulier les systèmes de freinage, pouvant être commandé(s) par l'appareil de commande central du dispositif de transport par ascenseur (1).

13. Dispositif de transport par ascenseur (1) selon l'une quelconque des revendications précédentes, **caractérisé en ce que**
l'au moins une cabine de transport (6), en particulier toutes les cabines de transport, présente en outre au moins un capteur de charge, agencé et conçu pour déterminer le poids total des personnes et/ ou des objets, en particulier et, dans la cabine de transport (6),
l'au moins un capteur de charge étant relié au dispositif de traitement de données de l'unité flottante,
l'unité de traitement de données étant agencée et conçue pour activer ou désactiver l'au moins un système de pompe en cas de poids total trop élevé.

14. Dispositif de transport par ascenseur (1) selon l'une quelconque des revendications précédentes, **caractérisé en ce que**
le dispositif de traitement de données est agencé et conçu pour maintenir constante la vitesse de transport en commandant le poids total de l'au moins une unité flottante (3) et de l'au moins une cabine de transport (6) qui lui est reliée.

15. Procédé de transport de personnes et/ ou d'objets avec un dispositif de transport par ascenseur (1) selon l'une quelconque des revendications 1 à 14, comprenant les étapes suivantes, en particulier dans cet ordre:
a) la prise en charge de personnes et/ou d'objets par l'intermédiaire d'au moins une porte de cabine de la cabine de transport (6),
b) la flottaison de l'au moins une unité flottante (3) dans l'au moins un tube (2) inondé de liquide ou pouvant être inondé de liquide, éventuellement en vidant l'au moins un réservoir de ballast (37),
c) le soulèvement de l'au moins une cabine de transport (6) en la mettant en contact avec l'au moins une unité flottante (3) et le transport des personnes et/ou des objets vers le haut,
d) éventuellement la génération et le stockage d'énergie électrique par l'au moins un convertisseur d'énergie (23, 53, 69),
e) l'arrêt de l'au moins une unité flottante (3) et de l'au moins une cabine de transport (6) reliée à celle-ci à une hauteur prédéterminée, en particulier à un étage d'un bâtiment, en particulier par saisie préalable de l'étage dans un dispositif de saisie,
f) éventuellement le déchargement des personnes et/ou des objets par l'intermédiaire de l'au moins une porte de cabine de l'au moins une cabine de transport (6), et
g1) l'abaissement de l'au moins une unité flottante (3) en inondant éventuellement de liquide l'au moins un réservoir de ballast (37) et en abaissant simultanément l'au moins une cabine de transport (6) en contact avec l'au moins une unité flottante (3) et le transport des personnes et/ ou des objets vers le bas ; ou
g2) la poursuite de la montée en continuant éventuellement à vider l'au moins un réservoir de ballast (37) et à faire flotter simultanément l'au moins une cabine de transport (6) reliée à l'au moins une unité flottante (3) et le transport des personnes et/ou des objets plus loin vers le haut.

16. Procédé selon la revendication 15, comprenant en outre les étapes suivantes, en particulier pendant et/ou après l'étape a) et/ou f):
h) le calcul du poids total des personnes et/ ou des objets dans la cabine de transport (6) par l'au moins un capteur de charge,
i) la transmission du poids total déterminé au dispositif de traitement de données, et/ou
j) l'activation ou la désactivation automatique de l'au moins un système de pompe.
